# EUROPÄISCHE PATENTSCHRIFT

(11) **EP 3 255 278 B1**
(45) Veröffentlichungstag und Bekanntmachung des Hinweises auf die Patenterteilung: **19.09.2018**
(21) Anmeldenummer: 17169915.0
(22) Anmeldetag: 08.05.2017
(51) Int. Cl.: F04B 37/14, F04B 39/10

(54) **RÜCKSCHLAGVENTIL FÜR EINE VAKUUMPUMPE**
NON-RETURN VALVE FOR A VACUUM PUMP
CLAPET ANTI-RETOUR POUR UNE POMPE À VIDE

(30) Priorität: 08.06.2016 DE 102016210102
(43) Veröffentlichungstag der Anmeldung: 13.12.2017
(73) Patentinhaber: Mahle International GmbH, 70376 Stuttgart (DE)
(72) Erfinder: ANDERS, Robin, 98701 Altenfeld (DE); BERGHOFF, Kevin, 98527 Sahl (DE)
(74) Vertreter: BRP Renaud & Partner mbB Rechtsanwälte Patentanwälte Steuerberater

(56) Entgegenhaltungen:
- EP-A2- 0 206 154
- DE-A1- 19 524 906
- DE-A1-102007 018 247

## Beschreibung

Die vorliegende Erfindung betrifft ein Rückschlagventil für eine Vakuumpumpe, umfassend ein Gehäuse, einen Federstreifen und einen Niederhalter, gemäß dem Oberbegriff des Anspruchs 1. Die Erfindung betrifft außerdem eine Vakuumpumpe mit zumindest einem solchen Rückschlagventil.

Aus der DE 195 24 906 A1 ist ein gattungsgemäßes Rückschlagventil für eine Vakuumpumpe bekannt, welches ein Gehäuse, einen Niederhalter sowie einen eine Ventilöffnung überdeckenden Federstreifen umfasst. Der Federstreifen und der Niederhalter sind dabei über eine gemeinsame Schraube am Gehäuse festgelegt. Darüber hinaus besitzt der Niederhalter einen Schraubabschnitt und einen Anlageabschnitt, die über einen gewölbten Zwischenabschnitt, das heißt konkret eine Wölbung, ineinander übergehen. Der Niederhalter ist dabei am Schraubabschnitt über die Schraube am Gehäuse angeschraubt. Der Niederhalter besitzt in seinem Anlageabschnitt eine langlochförmige Ausnehmung, welche insbesondere ein Brechen des Niederhalters bei größeren geförderten Schmierölanteilen vermeiden soll.

Aus der DE 10 2015 100 987 A1 ist eine Flügelunterdruckpumpe mit einem Abgabeanschluss zum Abgeben von angesaugter Luft und einem Membranventilteil bekannt. Der Membranventilteil weist ein erstes Membranventil auf, das die Ventilöffnung, das heißt konkret den Abgabeanschluss abdeckt, sowie ein zweites Membranventil, das das erste Membranventil überdeckt. Beide Membranventile haben dabei unterschiedliche Resonanzfrequenzen aufgrund unterschiedlicher Dicken. Hierdurch soll insbesondere eine unangenehme Geräuschentwicklung zumindest reduziert werden.

Generell besteht bei den aus dem Stand der Technik bekannten Rückschlagventilen das Problem, dass sich Schmutzpartikel zwischen einem Niederhalter und einem Federstreifen, das heißt einem Ventilverschlusskörper, sammeln und bei einem ständigen Öffnen des Rückschlagventils eine Schädigung hervorrufen können.

Die vorliegende Erfindung beschäftigt sich daher mit dem Problem, für ein Rückschlagventil der gattungsgemäßen Art eine verbesserte oder zumindest eine alternative Ausführungsform anzugeben, die insbesondere widerstandsfähiger ist.

Dieses Problem wird erfindungsgemäß durch den Gegenstand des unabhängigen Anspruchs 1 gelöst. Vorteilhafte Ausführungsformen sind Gegenstand der abhängigen Ansprüche.

Die vorliegende Erfindung beruht auf dem allgemeinen Gedanken, zwischen einem Federstreifen und einem eine Auslenkbewegung dieses Federstreifens begrenzenden Niederhalter einen durch eine Wölbung des Niederhalters gebildeten Raum vorzusehen, die eine Aufnahme für Schmutz zwischen dem Niederhalter und dem Federstreifen ermöglicht und wobei im Bereich dieser Wölbung gleichzeitig eine Öffnung vorgesehen ist, über welche entsprechende Schmutzpartikel sofort abgeführt werden können. Hierdurch kann insbesondere eine das Rückschlagventil langfristig schädigende Ansammlung von Schmutzpartikeln zwischen dem Federstreifen und dem Niederhalter zuverlässig vermieden werden. Das erfindungsgemäße Rückschlagventil für eine Vakuumpumpe umfasst dabei ein Gehäuse, den zuvor beschriebenen Niederhalter sowie den zuvor beschriebenen und eine Ventilöffnung überdeckenden Federstreifen. Der Federstreifen und der Niederhalter sind dabei über eine gemeinsame Schraube am Gehäuse des Rückschlagventils befestigt. Der Niederhalter selbst besitzt einen Schraubabschnitt sowie einen Anlageabschnitt, die über die zuvor beschriebene Wölbung ineinander übergehen. Der Niederhalter ist dabei über den Schraubabschnitt und die Schraube am Gehäuse angeschraubt. Erfindungsgemäß ist nun die Wölbung derart orientiert, dass sie eine Kavität zwischen dem Niederhalter und dem Federstreifen bildet und dadurch eine Aufnahme von Schmutz bzw. Schmutzpartikeln ermöglicht. Im Bereich dieser Wölbung ist zusätzlich erfindungsgemäß zumindest eine Öffnung vorgesehen, die eine sofortige Entfernung der Schmutzpartikel und dadurch einen langfristig störungsfreien Betrieb des Rückschlagventils ermöglicht.

Bei einer vorteilhaften Weiterbildung der erfindungsgemäßen Lösung ist der Niederhalter im Anlageabschnitt gebogen. Über eine derartige Biegung kann beispielsweise ein Öffnungsverhalten des Federstreifens beeinflusst werden. Dabei ist denkbar, dass der Niederhalter lediglich als Anschlag dient, an welchen sich der Federstreifen ab einem gewissen Öffnungswinkel anlegt.

Gemäß einer besonders bevorzugten Ausführungsform der erfindungsgemäßen Lösung legt sich dabei der Federstreifen bei geöffnetem Rückschlagventil ausschließlich im Anlageabschnitt des Niederhalters an diesen an. Der Niederhalter weist dabei im Bereich seines Anlageabschnitts üblicherweise eine von der Ventilöffnung wegweisende, gebogene Form, so dass der Federstreifen bei einer geringen Öffnungsbewegung noch nicht am Anlageabschnitt des Niederhalters anliegt, wohl aber bei einer größeren Öffnungsbewegung.

Zweckmäßig weist die Wölbung einen Radius r zwischen 1,5 und 3,0 mm auf. Durch einen derart gewählten Radius r kann insbesondere ein genügend großes Volumen bzw. eine genügend große Kavität zur Aufnahme von Schmutzpartikeln geschaffen werden. Auch hierdurch kann die für den einwandfreien Betrieb des erfindungsgemäßen Rückschlagventils erforderliche Größe der Kavität zur Aufnahme von Schmutzpartikeln gewährleistet werden.

Zweckmäßig ist der Niederhalter aus einem Federstahlband hergestellt. Hierdurch lässt sich der Niederhalter nicht nur kostengünstig herstellen, sondern zugleich auch mit den für eine exakt vordefinierte Öffnungsbewegung erforderlichen Eigenschaften. Sowohl der Federstreifen als auch der Niederhalter können dabei als Stanzteil ausgebildet sein und dadurch ebenso kostengünstig wie qualitativ hochwertig hergestellt werden.

Zweckmäßig ist der Niederhalter zumindest im Bereich seines Anlageabschnitts breiter als der Federstreifen. Auch hierdurch lässt sich eine Öffnungscharakteristik des Rückschlagventils exakt vordefinieren.

Bei einer weiteren vorteilhaften Ausführungsform der erfindungsgemäßen Lösung ist der Niederhalter bei geschlossenem Rückschlagventil im Anlageabschnitt mit einem Abstand a vom Federstreifen beabstandet. Dies ermöglicht, dass die Wölbung und die dadurch gebildete Kavität auch bei geschlossenem Rückschlagventil von außen zugänglich ist, so dass Schmutzpartikel bei geschlossenem Federstreifen und damit geschlossenem Rückschlagventil in die durch die Kavität gebildete Wölbung gelangen und durch die dort vorgesehene Öffnung wieder ausgetragen werden können, so dass sich langfristig keine Schmutzpartikel zwischen dem Federstreifen und dem Niederhalter anlagern können.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Dabei zeigen, jeweils schematisch,
- Fig. 1: eine Schnittdarstellung durch ein erfindungsgemäßen Rückschlagventil einer Vakuumpumpe bei geschlossenem Federstreifen entlang der Schnittebene I-I,
- Fig. 2: eine Darstellung wie in Fig. 1, jedoch entlang der Schnittebene II-II und bei gleichzeitig geöffnetem Rückschlagventil,
- Fig. 3: eine Draufsicht auf das erfindungsgemäße Rückschlagventil.

Entsprechend den Figuren 1 bis 3, weist ein erfindungsgemäßes Rückschlagventil 1 für eine Vakuumpumpe 2 ein Gehäuse 3, einen Federstreifen 4 sowie einen Niederhalter 5 auf. Der Federstreifen 4 überdeckt dabei eine Ventilöffnung 6 und schließt diese dicht ab (vergleiche Figur 1). Der Federstreifen 4 und der Niederhalter 5 sind über eine gemeinsame Schraube 7 am Gehäuse 3 festgelegt, wobei der Niederhalter 5 einen Schraubabschnitt 8 und einen Anlageabschnitt 9 aufweist, die über eine Wölbung 10 ineinander übergehen. Der Niederhalter 5 ist dabei am Schraubabschnitt 8 über die Schraube 7 mit dem Gehäuse 3 verschraubt. Erfindungsgemäß ist nun die Wölbung 10 derart orientiert, dass sie eine Aufnahme 11 für Schmutzpartikel zwischen dem Niederhalter 5 und dem Federstreifen 4 bildet, wobei der Niederhalter 5 im Bereich der Wölbung 10 zugleich eine Öffnung 12 aufweist, über welche in die Aufnahme 11 gelangende Schmutzpartikel wieder ausgetragen werden können.

Gemäß der Figur 1 ist dabei das Rückschlagventil 1 im geschlossenen Zustand gezeigt, in welchem der Federstreifen 4 dicht auf der Ventilöffnung 6 aufliegt. Demgegenüber zeigt die Figur 2 ein geöffnetes Rückschlagventil 1, bei welchem der Federstreifen 4 von der Ventilöffnung 6 abgehoben ist und am Anlageabschnitt 9 des Niederhalters 5 anliegt. Ein Kontakt zwischen dem Federstreifen 4 und dem Anlageabschnitt 9 des Niederhalters 5 erfolgt dabei ausschließlich bei geöffnetem Rückschlagventil 1, wie dies gemäß der Figur 2 dargestellt ist.

Betrachtet man den Niederhalter 5 weiter, so kann man erkennen, dass dieser im Anlageabschnitt 9 gebogen ausgebildet ist. Die Wölbung 10 besitzt einen Radius r zwischen 1,5 und 3 mm, wodurch die Aufnahme 11 genügend Volumen zur Aufnahme von Schmutzpartikeln aufweist. Durch die Öffnung 12 im Bereich der Wölbung 10 erfolgt hier eine nicht zu unterschätzende Querschnittsschwächung des Niederhalters 5, wobei je nach Größe der Öffnung 12 die Auslenkcharakteristik des Federstreifens 4 beim Öffnen des Rückschlagventils 1 beeinflusst werden kann. Generell ist der Niederhalter 5 aus einem Federstahlband hergestellt, beispielsweise daraus ausgestanzt und gleichzeitig umgeformt, wodurch der Niederhalter 5 insgesamt qualitativ hochwertig und kostengünstig hergestellt werden kann. In ähnlicher Weise ist auch der Federstreifen 4 hergestellt, wobei dessen Dicke üblicherweise deutlich geringer ist als die des Niederhalters 4.

Betrachtet man den Niederhalter 5 weiter, so kann man erkennen, dass dieser im Anlageabschnitt 9 durchgängig geschlossen ausgebildet ist, das heißt keinerlei Öffnungen aufweist, wodurch ein flächiges Anliegen des Federstreifens 4 im Öffnungszustand erfolgen kann.

Mit dem erfindungsgemäßen Rückschlagventil 1 kann insbesondere eine Ventilöffnung 6, beispielsweise eines Auslassventils einer Vakuumpumpe 2, kostengünstig und zugleich verschleißbeständig verschlossen werden, da die zwischen dem Federstreifen 4 und dem Niederhalter 5 im Bereich der Wölbung 10 vorgesehene Aufnahme 11 der Öffnung 12 ein langfristiges Anlagern von Schmutzpartikeln zwischen dem Niederhalter 5 und dem Federstreifen 4 zuverlässig verhindern, wodurch insbesondere hieraus resultierende Schädigungen des Niederhalters 5 bis hin zu einem Brechen desselben zuverlässig vermieden werden können. Die Öffnung 12 ist dabei ausschließlich auf den Bereich der Wölbung 10 begrenzt und endet vor dem Anlageabschnitt 9. Der Niederhalter 5 ist bei geschlossenem Rückschlagventil 1 im Anlageabschnitt 9, angrenzend an die Wölbung 10, mit einem Abstand a vom Federstreifen 4 beabstandet, beispielsweise 0,8 mm bis 2,0 mm, wobei dieser Abstand a einen problemlosen Eintrag von Schmutzpartikeln in die zwischen dem Niederhalter 5 und dem Federstreifen 4 angeordnete Aufnahme 10 sowie einen Austrag dieser Schmutzpartikel über der Öffnung 12 ermöglicht.

Betrachtet man noch die Figur 3, so kann man erkennen, dass der Niederhalter 5 zumindest im Bereich des Anlageabschnitts 9 breiter ist als der Federstreifen 4, wodurch eine zuverlässige Abstützung des Federstreifens 4 im geöffneten Zustand möglich ist.

Generell bietet das erfindungsgemäße Rückschlagventil 1 den großen Vorteil, dass sich auch langfristig zwischen dem Federstreifen 4 und dem Niederhalter 5 keine Schmutzpartikel anlagern können, die sowohl zu einer Beeinträchtigung der Lebensdauer des Rückschlagventils 1 führen als auch dessen Öffnungs- und Schließfähigkeit negativ beeinflussen können.

## Patentansprüche

1. Rückschlagventil (1) für eine Vakuumpumpe (2), umfassend ein Gehäuse (3), einen Niederhalter (5) und einen eine Ventilöffnung (6) überdeckenden Federstreifen (4),
- wobei der Federstreifen (4) und der Niederhalter (5) über eine gemeinsame Schraube (7) am Gehäuse (3) befestigt sind,
- wobei der Niederhalter (5) einen Schraubabschnitt (8) und einen Anlageabschnitt (9) aufweist, die über eine Wölbung (10) ineinander übergehen,
- wobei der Niederhalter (5) am Schraubabschnitt (8) über die Schraube (7) am Gehäuse (3) angeschraubt ist,
- wobei die Wölbung (10) so orientiert ist, dass sie eine Aufnahme für Schmutz zwischen dem Niederhalter (5) und dem Federstreifen (4) ermöglicht, **dadurch gekennzeichnet,**
- **dass** der Niederhalter (5) im Bereich der Wölbung (10) eine Öffnung (12) aufweist.

2. Rückschlagventil nach Anspruch 1,
**dadurch gekennzeichnet, dass**
der Federstreifen (4) sich bei geöffnetem Rückschlagventil (1) ausschließlich am Anlageabschnitt (9) des Niederhalters (5) anlegt.

3. Rückschlagventil nach Anspruch 1 oder 2,
**dadurch gekennzeichnet, dass**
der Anlageabschnitt (9) gebogen ist.

4. Rückschlagventil nach einem der Ansprüche 1 bis 3,
**dadurch gekennzeichnet, dass**
die Wölbung (10) einen Radius r zwischen 1,5 mm und 3 mm aufweist.

5. Rückschlagventil nach einem der vorhergehenden Ansprüche,
**dadurch gekennzeichnet, dass**
der Niederhalter (5) bei geschlossenem Rückschlagventil (1) im Anlageabschnitt (9) mit einem Abstand a vom Federstreifen (4) beabstandet ist.

6. Rückschlagventil nach einem der vorhergehenden Ansprüche,
**dadurch gekennzeichnet, dass**
dass der Niederhalter (5) aus einem Federstahlband hergestellt ist.

7. Rückschlagventil nach einem der vorhergehenden Ansprüche,
**dadurch gekennzeichnet, dass**
der Niederhalter (5) breiter ist als der Federstreifen (4).

8. Rückschlagventil nach einem der vorhergehenden Ansprüche,
**dadurch gekennzeichnet, dass**
der Niederhalter (5) im Anlageabschnitt (9) durchgängig geschlossen ausgebildet ist.

9. Vakuumpumpe (2) mit zumindest einem Rückschlagventil (1) nach einem der vorhergehenden Ansprüche.

## Claims

1. Non-return valve (1) for a vacuum pump (2), comprising a housing (3), a hold-down device (5) and a spring strip (4) covering a valve opening (6),
- wherein the spring strip (4) and the hold-down device (5) are fastened to the housing (3) via a common screw (7),
- wherein the hold-down device (5) comprises a screw section (8) and a bearing section (9) that transform into one another via an arched region (10),
- wherein the hold-sown device (5) on the screw section (8) is screwed to the housing (3) via the screw (7),
- wherein the arched region (10) is oriented so that it provides a collection space for dirt between the hold-down device (5) and the spring strip (4), **characterised in that**
- the hold-down device (5) has an opening (12) in the region of the arched region (10).

2. Non-return valve according to Claim 1,
**characterised in that**
the spring strip (4) in the open position of the non-return valve (1) rests exclusively on the bearing section (9) of the hold-down device (5).

3. Non-return valve according to Claim 1 or 2,
**characterised in that**
the bearing section (9) is bent.

4. Non-return valve according to one of Claims 1 to 3,
**characterised in that**
the arched region (10) has a radius r of between 1.5 mm and 3 mm.

5. Non-return valve according to one of the preceding claims,
**characterised in that**
the hold-down device (5) in the closed position of the non-return valve (1) in the bearing section (9) is spaced at a distance a from the spring strip (4).

6. Non-return valve according to one of the preceding claims,
**characterised in that**
the hold-down device (5) is produced from a spring steel strip material.

7. Non-return valve according to one of the preceding claims,
**characterised in that**
the hold-down device (5) is wider than the spring strip (4).

8. Non-return valve according to one of the preceding claims,
**characterised in that**
the hold-down device (5) is formed continuously closed in the bearing section (9).

9. Vacuum pump (2) with at least one non--return valve (1) according to one of the preceding claims.

## Revendications

1. Soupape anti-retour (1) pour une pompe à vide (2), comprenant un boîtier (3), un serre-flan (5) et une bande élastique (4) recouvrant une ouverture de soupape (6),
- dans laquelle la bande élastique (4) et le serre-flan (5) sont fixés au boîtier (3) par l'intermédiaire d'une vis (7) commune,
- dans laquelle le serre-flan (5) présente une section de vissage (8) et une section d'appui (9), qui se confondent l'une dans l'autre en passant par un bombement (10),
- dans laquelle le serre-flan (5) est vissé au niveau de la section de vissage (8) par l'intermédiaire de la vis (7) au niveau du boîtier (3),
- dans laquelle le bombement (10) est orienté de telle sorte qu'il permet un logement pour les saletés entre le serre-flan (5) et le ruban élastique (4), **caractérisée en ce**
- **que** le serre-flan (5) présente, dans la zone du bombement (10), une ouverture (12).

2. Soupape anti-retour selon la revendication 1,
**caractérisée en ce que**
le ruban élastique (4) se place, lorsque la soupape anti-retour (1) est ouverte, exclusivement au niveau de la section d'appui (9) du serre-flan (5).

3. Soupape anti-retour selon la revendication 1 ou 2,
**caractérisée en ce que**
la section d'appui (9) est courbée.

4. Soupape anti-retour selon l'une quelconque des revendications 1 à 3, **caractérisée en ce que**
le bombement (10) présente un rayon r entre 1,5 mm et 3 mm.

5. Soupape anti-retour selon l'une quelconque des revendications précédentes,
**caractérisée en ce que**
le serre-flan (5) est espacé dans la section d'appui (9) du ruban élastique (4) à une distance a lorsque la soupape anti-retour (1) est fermée.

6. Soupape anti-retour selon l'une quelconque des revendications précédentes,
**caractérisée en ce que**
le serre-flan (5) est fabriqué à partir d'une bande d'acier à ressorts.

7. Soupape anti-retour selon l'une quelconque des revendications précédentes,
**caractérisée en ce que**
le serre-flan (5) est plus large que le ruban élastique (4).

8. Soupape anti-retour selon l'une quelconque des revendications précédentes,
**caractérisée en ce que**
le serre-flan (5) est réalisé de manière fermée en continu dans la section d'appui (9).

9. Pompe à vide (2) avec au moins une soupape anti-retour (1) selon l'une quelconque des revendications précédentes.
